# EUROPÄISCHE PATENTSCHRIFT

(11) **EP 1 068 418 B1**
(45) Veröffentlichungstag und Bekanntmachung des Hinweises auf die Patenterteilung: **17.04.2002**
(21) Anmeldenummer: 99944120.7
(22) Anmeldetag: 28.01.1999
(51) Int. Cl.: E05D 11/10

(54) **DREHSTAB-TÜRFESTSTELLER FÜR KRAFTWAGENTÜREN**
TORSION BAR DOOR STOP FOR MOTOR VEHICLE DOORS
ELEMENT D'ARRET A BARRE DE TORSION POUR PORTIERES DE VEHICULE AUTOMOBILE

(30) Priorität: 04.04.1998 DE 19815210
(43) Veröffentlichungstag der Anmeldung: 17.01.2001
(73) Patentinhaber: ED. Scharwächter GmbH, 42885 Remscheid (DE)
(72) Erfinder: MORAWETZ, Richard, D-42289 Wuppertal (DE)
(74) Vertreter: Sparing, Rolf Klaus
(86) Internationale Anmeldenummer: DE9900255
(87) Internationale Veröffentlichungsnummer: WO9951844

(56) Entgegenhaltungen:
- DE-A- 3 229 766
- DE-U- 29 621 575
- GB-A- 1 597 514
- US-A- 3 550 185
- US-A- 4 864 687
- US-A- 5 018 243

## Beschreibung

Die Erfindung betrifft einen Drehstab-Türfeststeller nach dem Oberbegriff des Anspruchs 1.

Drehstab-Türfeststeller kennzeichnen sich grundsätzlich dadurch. daß die Brems-und Haltekraft durch das Zusammenwirken einer am einen Türanordnungsteil, Tür oder Türsäule, einseitig eingespannten Drehstabfeder mit einer am anderen Türanordnungsteil feststehend befestigten und wenigstens eine Rastmarke aufweisenden Rasteinrichtung aufgebracht wird, sind jedoch innerhalb dieses Rahmens in den unterschiedlichsten Ausführungsformen an sich bekannt und zwar sowohl als von den Türscharnieren unabhängig einsetzbare als auch mit den Türschamieren baulich vereinigte Türfeststeller. Allen bekannten Bauarten derartiger Drehstab-Türfeststeller haftet unabhängig davon, ob sie als von den Türschamieren unabhängige oder als mit den Türscharnieren baulich vereinigte Türfeststeller eingesetzt werden, die Problematik an, daß es nach einiger Betriebsdauer zu einer Geräuschentwicklung kommen kann. Entsprechend der Vielfalt von unterschiedlichen Einzelausgestaltungen der bekannten Bauarten von Drehstab-Türfeststellern sind auch die Ursachen für eine sich im Betrieb früher oder später ergebende Geräuschentwicklung unterschiedlich.

Bei einfachsten Bauarten von Drehstab-Türfeststellern der hier in Rede stehenden Bauart besteht die Rasteinrichtung aus einem quer zur Türschamierachse ausgerichtet am einen Türanordnungsteil befestigten und an seinem zur Türscharnierachse konzentrisch gekrümmten Außenumfang mit wenigstens einer Rastmarke versehenen Segment, während die Drehstabfeder durch einen S-oder C-förmig gebogenen Federstab gebildet ist, Welcher über seine eine Abbiegung am anderen Türanordnungsteil eingespannt ist und über seine andere Abbiegung mit der Rasteinrichtung zusammenwirkt.
Bei dieser einfachen Bauart von Drehstab-Türfeststellern ist mit dem Einfallen der einen Belastungsarm bildenden Abbiegung der Drehstabfeder in die als Rastausnehmung ausgebildete Rastmarke der Rasteinrichtung eine Geräuschentwicklung verbunden, weiche sich im Betrieb des Fahrzeuges störend bemerkbar macht Diese höchst unerwünschte Geräuschentwicklung kann zwar durch eine Verflachung der die Rastmarke bildenden Rastausnehmung abgemildert werden, jedoch muß damit zugleich eine gewissen Unbestimmtheit des Haltepunktes der Türe in Kauf genommen werden.
Um eine hohe Genauigkeit in der Festlegung und Einhaltung der Haltepunkte der Türe und eine Reduzierung der Geräuschentwicklung eines Drehstab-Türfeststellers zu erreichen sind bei verbesserten Bauarten von Drehstab-Türfeststellern (US-A-3 550 185) die Rastmarken der Rasteinrichtung durch wenigstens teilweise mit einer Umfangsprofilierung versehene Rastrollen gebildet worden. Damit wurde gegenüber der einfachsten Ausführungsform zwar in einem gewissen Maße ein Übergang von einer gleitenden zu einer rollenden Reibung zwischen dem Belastungsarm der Drehstabfeder und der wenigstens einen Rastmarke der Rasteinrichtung erreicht und wenigstens teilweise die aus dem gleitenden Zusammenwirken von Rastmarke und Belastungsarm resultierende Geräuschentwicklung behoben. Zur noch weiteren Reduzierung der aus dem Einfallen des Belastungsarmes einer Drehstabfeder in eine Raststellung resultierenden Geräuschentwicklung ist dann ferner vorgesehen worden, daß die Rastrollen insgesamt aus einem Kunststoffmaterial gebildet sind, um so auch noch eine Körperschallisolierung zu erreichen. Auch derartige, verhältnismäßig aufwendige Maßnahmen haben zumindest keine generelle Beseitigung des Problemes einer Geräuschentwicklung beim zusammenwirken des Belastungsarmes der Drehstabfeder mit der Rasteinrichtung erbracht. Einer der Gründe dafür, daß diese Maßnahmen nur zu unbefriedigenden Ergebnissen bei der Lösung des Problemes der Geräuschentwicklung im Langzeitbetrieb geführt haben, besteht sicherlich auch in der Verschleißanfälligkeit, insbesondere der Rastrollen.

DE-A-32 29 766 beschreibt einen Türfeststeller für Kraftwagentüren gemäß dem Oberbegriff des Anspruchs 1, bei dem eine aus einem Torsionsfederstab gebildete und an einem mit einem Belastungsarm verbundenen Schaftteil abgestützte Drehstabfeder jeweils gemeinsam mit einem Paar von Rastrollen eine Raststellung definiert, wobei die Rastrollen jeweils mit einer Umfangsprofilierung versehen sind. Eine solche Ausbildung der Rasteinrichtung vermag eine wirkungsvolle Geräuschreduzierung nur dann zu gewährleisten, wenn eine kontinuierliche Anlage des Belastungsarms an den Rastrollen über den gesamten Türöffnungswinkel hin gewährleistet ist. Hierzu ist die Einhaltung von deren gegenseitiger Ausrichtung erforderlich, so daß im Verlauf der Öffnungs- oder Schließbewegung der Tür der Belastungsarm aus der Umfangsprofilierung der einen lückenlos in die Umfangsprofilierung der benachbarten Rastrolle übergleiten kann. Aufgrund von unvermeidbaren Verschleißerscheinungen insbesondere der Rastrollen ist die dauerhafte Ausrichtung der genannten Teile nicht mit hinreichender Sicherheit gewährleistet, so daß es nach einer entsprechenden Betriebsdauer der Türfeststellers zu Geräuschentwicklungen kommen kann.

DE-U-296 21 575 beschreibt einen Türfeststeller, der eine Drehstabfeder aufweist, deren Belastungsarm an seinem Ende mit einer Rolle versehen ist, die über ihren Umfang gehärtet ist und die gegen eine Stirnfläche einer als Kurvenscheibe ausgestalteten Rasteinrichtung mit mehreren Bremsrampen gespannt ist, wobei die Stirnfläche der Kurvenscheibe eine Hartstoffbeschichtung aufweist.

Es ist die Aufgabe der Erfindung, einen Drehstab-Türfeststeller nach dem Oberbegriff des Anspruchs 1 zu schaffen, der unter Beibehaltung der Lebensdauer die Bedingungen der gegenseitigen Ausrichtung zwischen Rastrollen und Drehstabfeder verbessert.

Diese Aufgabe wird bei dem eingangs genannten Drehstab-Türfeststeller erfindungsgemäß mit den kennzeichnenden Merkmalen des Anspruchs 1 gelöst.

Die Oberflächenhärtung der Rastrollen wenigstens in einem mit dem Belastungsarm der Drehstabfeder in Berührung gelangenden Bereich verhindert das Aufscheinen von Verschleißerscheinungen am Umfang der Rastrollen und damit auch das Entstehen von Abrieb. Damit ist zunächst einmal gewährleistet, daß die Rastrollen stets eine zylindrische Gestalt ihrer Umfangsfläche beibehalten und daher mit dem Belastungsarm der Drehstabfeder stets in optimaler Weise zusammenwirken. Aus der Vermeidung von Abrieb resultiert zum anderen aber auch, daß die Lagerungen der Rastrollen auch ohne besondere Maßnahmen weitgehendst von Verschmutzungen freigehalten werden, so daß eine leichtgängige Drehbeweglichkeit der Rastrollen über eine lange Betriebsdauer des Türfeststellers hin gewährleistet und das Entstehen von Geräuschen in der Rastrollenlagerung ebenfalls ausgeschlossen ist. Da die erfindungsgemäße Maßnahme den Einsatz zylindrischer Rastrollen ermöglicht, ergibt sich weiterhin der Vorteil einer Vereinheitlichung der Rastrollenausbildung für eine Vielzahl von Varianten von Drehstab-Türfeststellern, so daß die erfindungsgemäße Maßnahme auch eine Verringerung des Herstellungsaufwandes mit sich bringt.

In einer bevorzugten Verwirklichungsform der Erfindung ist weiter vorgesehen, daß der oberflächengehärtete Gürtelbereich der Rastrollen ringförmig ausgebildet ist.

Gemäß einem bevorzugten Merkmal ist weiterhin vorgesehen, daß die axiale Höhe des ringförmigen, oberflächengehärteten Gürtelbereiches jeder Rastrolle lediglich einen Bruchteil und vorzugsweise weniger als ein Drittel der Gesamthöhe der Rastrolle ausmacht.

Bei einer bevorzugten Gestaltungsform eines erfindungsgemäßen Drehstab-Türfeststellers ist im Einzelnen weiterhin vorgesehen, daß die Rasteinrichtung drei entlang einer zur Scharnierachse der Türe nicht konzentrischen Kreisbahn angeordnete, an jeweils einem Lagerzapfen drehbar gelagerte Rastrollen umfaßt.

Ein mit einem Türscharnier baulich vereinigter Drehstabfeder-Türfeststeller gemäß der Erfindung kennzeichnet sich zweckmäßigerweise ferner dadurch, daß die Drehstabfeder am einen Scharnierflügel, die Rasteinrichtung am anderen Scharnierflügel angeordnet ist, wobei der die Rasteinrichtung tragende Scharnierflügel durch ein Blechfaltteil gebildet und die die Rasteinrichtung bildenden Rastrollen entlang eines zur Scharnierachse nicht konzentrisch verlaufenden Randbereiches einer quer zur Schamierachse abgestellten Abwinkelung des Blechfaltteiles angeordnet sind.
Die Erfindung ist in der nachfolgenden Beispielsbeschreibung anhand eines in der Zeichnung dargestellten Ausführungsbeispieles im Einzelnen beschrieben.
- Fig. 1: zeigt eine Draufsicht auf einen mit einem Türscharnier baulich vereinigten Drehstab-Türfeststeller.
- Fig. 2: zeigt eine Seitenansicht des mit einem Türscharnier baulich vereinigten Drehstab-Türfeststellers aus Fig. 1.

Die in der Zeichnung dargestellte Baueinheit aus Scharnier und Drehstab-Türfeststeller für aushängbare Kraftwagentüren besteht aus einem Scharnier mit zwei vermittels eines Schamierstiftes 1 schwenkbar miteinander verbundenen Schamierflügeln 2 und 3, deren einer 2 bleibend an dem in der Zeichnung nicht gezeigten Türkörper und deren anderer 3 lösbar an der in der Zeichnung gleichfalls nicht gezeigten Türsäule befestigbar ist sowie einem Drehstabtürfeststeller 4. Der lösbar an der Türsäule befestigbare Scharnierflügel 3 ist aus einem U-förmig gefalteten Blechmatenalzuschnitt gebildet, wobei an dem oberen, quer zur Schamierachse gerichteten Schenkel 5 der U-Form eine aus wechselweise aufeinanderfolgenden Vorsprüngen 6 und Vertiefungen 7 gebildete Rasteinrichtung 8 des Türfeststellers 4 ausgeformt und am unteren, quer zur Scharnierachse gerichteten Schenkel 9 der U-Form ein parallel und gleichsinnig zu einer die Schamierhöhe überragenden Verlängerung 10 des Scharnierstiftes 1 gerichteter zapfenförmiger Vorsprung ausgebildet ist. Der Schamierflügel 2 weist eine etwa L-förmige Querschnittsform auf und ist in den Scharnierflügel 3 eingreifend angeordnet, wobei er vermittels seines einen Profilschenkels über den Schamierstift 1 mit dem Scharnierflügel 3 drehbar verbunden und über seinen anderen Profilschenkel 13 an der Türe befestigt ist.
Der mit dem Scharnier baueinheitlich verbundene Drehstab-Türfeststeller 4 weist eine S-förmige, über ihrem Schafteil 14 unter Zwischenschaltung einer Lagerschale 15 am eingreifenden Scharnierflügel 2 gehalterte und über einen Stützarm 16 gegen diesen abgestützte Drehstabfeder auf, deren den Belastungsarm 17 tragender Bereich die beiden Scharnierflügel 2 und 3 nach oben überragt. Der Belastungsarm 17 der Drehstabfeder wirkt mit der am einen Schenkel 5 der U-Form des Scharnierflügels 3 ausgeformten, aus wechselweise aufeinanderfolgend angeordneten Vorsprüngen 6 und Vertiefungen 7 gebildeten, drei Raststellungen für die Türe umfassenden Rasteinrichtung 8 des Türfeststellers 4 zusammen. Die mit dem Belastungsarm 17 des Türfeststellers zusammenwirkenden Rastmittel der Rasteinrichtung 8 sind hierbei durch drei untereinander gleichförmig ausgebildete Rastrollen 18 gebildet, wobei jede der Rastrollen 18 über einen Lagerzapfen 25 um eine vertikale Achse drehbar auf jeweils einem der Vorsprünge 6 der Rasteinrichtung 8 gelagert ist. Bei der gezeigten, bevorzugten Gestaltungsform ist im Einzelnen weiterhin vorgesehen, daß die drei jeweils an einem Lagerzapfen 25 drehbar gelagerten Rastrollen 18 der Rasteinrichtung 8 entlang einer zur Scharnierachse der Türe nicht konzentrischen Kreisbahn angeordnet sind.
Die Rastrollen 18 sind lediglich in einem über einen Teil ihrer Höhe hin reichenden Gürtelbereich 19 oberflächengehärtet. Der oberflächengehärtete Gürtelbereich 19 der Rastrollen 18 ist, wie insbesondere aus Fig. 2 ersichtlich, ringförmig ausgebildet ist und weist dem Durchmesser des übrigen Rollenkörpers 18 gegenüber einen größeren Durchmesser auf, wobei, wie insbesondere aus Fig. 2 ersichtlich, der ringförmige, oberflächengehärtete Gürtelbereich 19 der Rastrollen zudem eine glattflächige zylindrische Außenumfangsfläche besitzt. Im Einzelnen ist aus Fig. 2 ferner erkennbar, daß die axiale Höhe des ringförmigen, oberflächengehärteten Gürtelbereiches 19 jeder Rastrolle 18 lediglich einen Bruchteil und vorzugsweise weniger als ein Drittel der Gesamthöhe der Rastrolle 18 ausmacht.
Aus Fig. 2 ist im weiteren auch noch ersichtlich, daß der Belastungsarm 17 der Drehstabfeder über seinen mit den Rastrollen 18 und dem oberflächengehärteten Gürtelbereiches 19 jeder Rastrolle 18 zusammenwirkenden Längenabschnitt 20 hin gleichfalls einen eine glattflächige zylindrische Außenumfangsfläche aufweist und in diesem Bereich gleichfalls oberflächengehärtet ist.

## Patentansprüche

1. Drehstab-Türfeststeller für Kraftwagentüren bestehend aus einer am einen Türanordnungsteil, Tür oder Türsäule, anschlagbaren Rasteinrichtung (8) und einer am anderen Türanordnungsteil anschlagbaren Drehstabfeder (4), wobei die insgesamt aus einem Torsionsfederstab gebildete Drehstabfeder (4) über einen mit einem Belastungsarm (17) drehsicher verbundenen Schaftteil (14) am Türanordnungsteil gehaltert sowie über einen an das Schaftteil (14) angeschlossenen Stützarm (16) gegen das Türanordnungsteil abgestützt ist, wobei die dem Belastungsarm (17) des Torsionsfederstabs zugeordnete Rasteinrichtung (8) durch wenigstens zwei an jeweils einem Lagerzapfen (25) drehbar gelagerte Rastrollen (18) gebildet ist,
**dadurch gekennzeichnet,**
**daß** die Rastrollen (18) in einem über einen mittigen Teil ihrer Höhe hin reichenden Gürtelbereich (19) oberflächengehärtet sind,
**daß** der oberflächengehärtete Gürtelbereich (19) dem Durchmesser des übrigen Rollenkörpers gegenüber einen größeren Durchmesser aufweist,
und
**daß** der Belastungsarm (17) der Drehstabfeder (4) über seinen mit dem Gürtelbereich (19) der Rastrollen (18) zusammenwirkenden Längenabschnitt (20) hin eine glattflächige zylindrische Außenumfangsfläche aufweist und in diesem Bereich (20) oberflächengehärtet ist.

2. Drehstab-Türfeststeller nach Anspruch 1, **dadurch gekennzeichnet, daß** der oberflächengehärtete Gürtelbereich (19) ringförmig ausgebildet ist.

3. Drehstab-Türfeststeller nach Anspruch 2, **dadurch gekennzeichnet, daß** der ringförmige, oberflächengehärtete Gürtelbereich (19) der Rastrollen (18) eine glattflächige zylindrische Außenumfangsfläche aufweist.

4. Drehstab-Türfeststeller nach einem der Ansprüche 2 bis 3, **dadurch gekennzeichnet, daß** die axiale Höhe des ringförmigen, oberflächengehärteten Gürtelbereichs (19) jeder Rastrolle (18) weniger als ein Drittel der Gesamthöhe der Rastrolle (18) ausmacht.

5. Drehstab-Türfeststeller nach einem der Ansprüche 1 bis 4, **dadurch gekennzeichnet, daß** die Rasteinrichtung (8) drei entlang einer zur Schamierachse der Türe nicht konzentrischen Kreisbahn angeordnete, an jeweils einem Lagerzapfen (25) drehbar gelagerte Rastrollen (18) umfaßt.

6. Drehstab-Türfeststeller nach einem der Ansprüche 1 bis 5, **dadurch gekennzeichnet, daß** er mit einem Türscharnier baulich vereinigt und dabei die Drehstabfeder (4) an einen Scharnierflügel (2), die Rasteinrichtung (8) im montierten Zustand am anderen Scharnierflügel (3) angeordnet ist, wobei der die Rasteinrichtung (8) tragende Scharnierflügel (3) durch ein Blechfaltteil gebildet und die die Rasteinrichtung (8) bildenden Rastrollen (18) entlang eines zur Scharnierachse nicht konzentrisch verlaufenden Randbereichs einer quer zur Schamierachse abgestellten Abwinkelung des Blechfaltteils (3) angeordnet sind.

## Claims

1. Torsion-bar door stop for motor-vehicle doors, comprising a latching device (18) which can act upon the one door assembly part, door or door pillar, and a torsion-bar spring (4) which can act upon the other door assembly part, the torsion-bar spring (4), which is formed overall from a torsion-spring bar, being secured to the door assembly part via a shank part (14) connected in a rotationally secure manner to a loading arm (17), and also being supported against the door assembly part via a supporting arm (16) connected to the said door shank part (14), and the latching device, which is assigned to the loading arm of the torsion spring bar, being formed by at least two latching rollers each mounted rotatably on a bearing journal,
**characterized in**
**that** at least the latching rollers (18) are surface-hardened in a flange region (19) extending over a central part of their height,
**that** the surface-hardened flange region (19) has a larger diameter than the diameter of the rest of the roller body, and
**that** the loading arm (17) of the torsion-bar spring (4) hats, over its length section (20) interacting with the flange region (19) of the latching rollers (18), a smooth, cylindrical external circumferential surface and is surface-hardened in this region (20).

2. Torsion-bar door stop according to claim 1, **characterized in that** the surface-hardened flange region (19) is of annular design.

3. Torsion-bar door stop according to claim 2, **characterized in that** the annular, surface-hardened flange region (19) of the latching rollers (18) has a smooth, cylindrical external circumferential surface.

4. Torsion-bar door stop according to one of claims 2 to 3, **characterized in that** the axial height of the annular, surface-hardened flange region (19) of each latching roller (18) amounts to less than a third of the overall height of the latching roller (18).

5. Torsion-bar door stop according to one of claims 1 to 4, **characterized in that** the latching device (8) comprises three latching rollers (18) which are arranged along a circular path which is not concentric with respect to the hinge axis of the door and are each mounted rotatably on a bearing journal (25).

6. Torsion-bar door stop according to one of claims 1 to 5, **characterized in that** it is structurally combined with a door hinge and that the torsion-bar spring (4) is arranged on the one hinge wing (2) and the latching device (8), in an assembled state, is arranged on the other hinge wing (3), the hinge wing (3) supporting the latching device (8) being formed by a sheet-metal folding part and the latching rollers (18), forming the latching device (8), being arranged along an edge region, which does not run concentrically with respect to the hinge axis, of a bent portion of the sheet-metal folding part (3), said bent portion being set transversely with respect to the hinge axis.

## Revendications

1. Elément d'arrêt à barre de torsion pour portières de véhicules automobiles, composé d'un dispositif d'encliquetage **(8)** pouvant se monter sur une partie de montage de porte, une porte ou une colonne de porte, et d'un ressort à barre de torsion **(4)** pouvant se monter sur l'autre partie de montage de porte, dans lequel le ressort à barre de torsion **(4)** formé globalement d'une barre de torsion est tenu sur la partie de montage de porte par l'intermédiaire d'une partie de tige **(14)** reliée de manière solidaire en rotation à un bras de chargement **(17)** et est appuyé contre la partie de montage de porte par l'intermédiaire d'un bras d'appui **(16)** raccordé à la partie de tige **(14),** le dispositif d'encliquetage **(8)** associé au bras de chargement **(17)** de la barre de torsion étant formé d'au moins deux rouleaux d'encliquetage **(18)** montés rotatifs sur chaque tenon formant palier **(26),**
**caractérisé en ce que** les rouleaux d'encliquetage **(18)** sont durcis en surface sur une zone de ceinture **(19)** couvrant une partie centrale de leur hauteur, **en ce que** la zone de ceinture **(19)** durcie en surface présente un diamètre supérieur au diamètre du reste du corps des rouleaux, et **en ce que** le bras de chargement **(17)** du ressort à barre de torsion **(4)** présente sur sa section de longueur **(20)** coopérant avec la zone de ceinture **(19)** des rouleaux d'encliquetage **(18)** une surface périphérique extérieure cylindrique lisse, et est durci en surface dans cette zone **(20).**

2. Elément d'arrêt à barre de torsion pour portières selon la revendication 1, **caractérisé en ce que** la zone de ceinture **(19)** durcie en surface est de forme annulaire.

3. Elément d'arrêt à barre de torsion pour portières selon la revendication 2, **caractérisé en ce que** la zone de ceinture annulaire **(19)** durcie en surface des rouleaux d'encliquetage **(18)** présente une surface périphérique extérieure cylindrique lisse.

4. Elément d'arrêt à barre de torsion pour portières selon l'une des revendications 2 à 3, **caractérisé en ce que** la hauteur axiale de la zone de ceinture annulaire **(19)** durcie en surface de chaque rouleau d'encliquetage **(18)** représente moins d'un tiers de la hauteur total du rouleau d'encliquetage **(18).**

5. Elément d'arrêt à barre de torsion pour portières selon l'une des revendications 1 à 4, **caractérisé en ce que** le dispositif d'encliquetage **(8)** comprend trois rouleaux d'encliquetage **(18)** disposés le long d'une trajectoire circulaire non concentrique à l'axe de charnière de la porte et montés chacun de manière rotative sur un tenon formant palier **(25).**

6. Elément d'arrêt à barre de torsion pour portières selon l'une des revendications 1 à 5, **caractérisé en ce qu'**il est réuni constructivement à une charnière de porte et le ressort à barre de torsion **(4)** est alors placé sur une aile de charnière **(2)** et le dispositif d'encliquetage **(8)** sur l'autre aile de charnière **(3)** à l'état monté, dans lequel l'aile de charnière **(3)** portant le dispositif d'encliquetage **(8)** est formée d'une pièce pliée en tôle et les rouleaux d'encliquetage **(18)** formant le dispositif d'encliquetage sont disposés le long d'une zone de bord, non concentrique à l'axe de charnière, d'un pli de la pièce en tôle pliée **(3)** formé transversalement à l'axe de charnière.
